# EUROPÄISCHE PATENTSCHRIFT

(11) **EP 1 881 131 B1**
(45) Veröffentlichungstag und Bekanntmachung des Hinweises auf die Patenterteilung: **07.09.2016**
(21) Anmeldenummer: 07013235.2
(22) Anmeldetag: 06.07.2007
(51) Int. Cl.: E04H 13/00

(54) **Befestigungsvorrichtung für Trauerritualgegenstände**
Affixing device for funerary ritual objects
Dispositif de fixation pour objets de rituel funéraire

(30) Priorität: 19.07.2006 DE 102006033795
(43) Veröffentlichungstag der Anmeldung: 23.01.2008
(73) Patentinhaber: Ernst Strassacker GmbH & Co. KG Kunstgiesserei, 73079 Süssen (DE)
(72) Erfinder: Blessing, Armin, 73113 Ottenbach (DE); Gronych, Eckhard, 73079 Süssen (DE)
(74) Vertreter: Dr. Weitzel & Partner

(56) Entgegenhaltungen:
- DE-A1-102004 059 431
- DE-U1- 29 609 846
- FR-A1- 2 874 396

## Beschreibung

Die Erfindung betrifft das Gebiet der Aufbewahrung von Urnen. Urnen können bekanntlich im Boden versenkt werden. Sie können aber auch oberirdisch aufbewahrt werden. Hierbei kommen beispielsweise Stehlen in Betracht, die entsprechende Nischen zur Aufnahme der Urnen haben, oder Mauerwerk von Gedächtnisstätten, ebenfalls mit Nischen zur Urnenaufnahme ausgestattet. Siehe EP 1 408 178 A1 und DE 201 18 139 U1.

Nachdem eine Urne in eine solche Nische eingestellt ist, wird sie im Allgemeinen mit einer Abdeckplatte verschlissen. Die Abdeckplatte weist eine Beschriftung auf, die jedenfalls den Namen des Verstorbenen enthält.

Urnengräber sind von Natur aus einfache, schlichte Grabstätten. Dennoch besteht bei den Trauernden der Wunsch nach einer individuellen Gestaltung durch Anbringen von Trauerrituafgegenstärtden. Dabei kann es sich um Blumenvasen oder Grablämpchen oder religiöse Symbole handeln.

Dem Anbringen solcher Trauerritualgegenstände sind jedoch Grenzen gesetzt. Diese sind bedingt durch die geringen Abmessungen eines Urnengrabes und insbesondere der Abdeckplatte zum Abdecken der Urnennische. Hinzu kommen technische Schwierigkeiten, solche Gegenstände an oder im Bereich der Abdeckplatte zu fixieren. Hinzu kommen behördliche Vorschrifkers, die nur geringen Gestaltungsspielraum lassen. Schließlich ist zu bedenken, dass sich die Empfindungen eines Trauernden mit zunehmenden, zeitlichen Abstand vom Todesfall erfahrungsgemäß ändern. Die Art und Weise, wie ein Trauender seine Empfindungen ausdrücken möchte, ändern sich demgemäß ebenfalls, so dass beim Trauernden im Laufe der Zeit ein Bedürfnis nach Umgestaltung der Trauerstätte aufkommen kann. All dies macht die Gestaltung eines Urnengrabes schwierig.

Das Dokument FR 2 874 396 A1 offenbart ein Urnengrab, das die Merkmale des Oberbegriffes des Anspruchs 1 aufweist.

Der Erfindung liegt die Aufgabe zu Grunde, ein oberirdisches Urnengrab derart zu gestalten, dass sich Trauerritualgegenstände wie Vasen, Kerzen, beispielsweise Kerzenhalter, religiöse Symbole und anderes mehr leicht, zuverlässig und ohne nennenswerten technischen Aufwand montieren lassen, und dass auch eine spätere Umgestaltung oder gar ein Demontieren möglich ist, ohne Spuren zu hinterlassen, die auf die zuvor angebrachten Trauerritualgegenstände hindeuten.

Diese Aufgabe wird durch die Merkmale des selbständigen Anspruchs gelöst.

Der Grundgedanke besteht demgemäß darin, eine Führungsschiene vorzusehen, welche Trauerritualgegenstände zu tragen vermag, die Führungsschiene mit Bohrungen zu versehen, die derart positioniert und gestaltet sind, dass sie mit Bohrungen fluchten, welche sich in der Abdeckplatte befinden, so dass stiftförmige Fixierelemente, welche zum Fixieren der Abdeckplatte ohnehin notwendig sind, auch zum Fixieren der Führungsschiene ausgenutzt werden können.

Die Erfindung ist anhand der Zeichnung näher erläutert. Darin ist im Einzelnen folgendes dargestellt:
- Figur 1: zeigt in Draufsicht ein Urnengrab in einem Mauerwerk eines Kolumbariums, bei abgenommener Führungsschiene.
- Figur 2: zeigt in einer Explosionsdarstellung den Gegenstand von Figur 1 in Seitenansicht.
- Figur 3: ist eine Draufsicht auf die Führungsschiene.
- Figur 4: ist eine perspektivische Darstellung der Führungsschiene und hierauf aufgeschobenen Trauerritualgegenständen.

In Figur 1 erkennt man im Einzelnen eine Abdeckplatte 1. Diese deckt eine Mauernische 2.1 ab, die sich in einer Mauer 2 befindet. Die Mauernische 2.1 ist gestrichelt dargestellt. Sie enthält eine Urne 3, die ebenfalls gestrichelt dargestellt ist.

Die Abdeckplatte 1 ist an der Außenfläche der Mauer 2 fixiert. Als Fixierelemente kommen beispielsweise Schrauben und Dübel in Betracht. Von den Schrauben sind lediglich die Schraubenköpfe 4, 5, 6, 7 erkennbar.

Aus der Seitenansicht von Figur 2 sieht man wiederum die Mauer 2 mit der Mauernische 2.1. Die Urne 3 befindet sich in der Mauernische 2.1. Die Fixierelemente sind nicht dargestellt, bis auf die Schraubenköpfe der Schrauben 4 und 6. Wohl aber ist die Mittellinie der Fixierelementen strichpunktiert gezeigt.

Man erkennt ferner die Abdeckplatte 1. Außerhalb der Abdeckplatte 1 befindet sich ein Abstandselement 8. Ganz außen befindet sich eine Führungsschiene 9, auf welche ein Halter 10 aufgeschoben ist, der die Führungsschiene 9 umgreift.

Zum Befestigen der Führungsschiene 9 ist an deren beiden Enden nur ein einziges Fixierelemente vorgesehen, nämlich nur ein einziger Dübel (hier nicht gezeigt), und nur eine einzige Schraube, von der nur der Schraubenkopf 4 erkennbar ist. Die Schraube wird zum Fixieren der Führungsschiene 9 durch eine Bohrung in der Führungsschiene 9 hindurchgeführt, sodann durch eine Bohrung im Abstandselement 8, sodann durch eine Bohrung in der Abdeckplatte 1, und schließlich in den genannten, nicht erkennbaren Dübel, der in die Mauer 2 eingesetzt ist.

Entscheidend ist Folgendes: Die Mittellinien der Bohrungen aller beteiligten Elemente für die Fixierelemente 6 und 7 haben denselben gegenseitigen Abstand, siehe die Figuren 1 und 3, die dies erkennbar machen. Dies betrifft vor allem die Bohrungen in der Abdeckplatte 1 und die Bohrungen in der Führungsschiene 9. Die Abstände der Mittellinien dieser Bohrungen und natürlich auch der Mittellinien der zugehörenden Fixierelemente, vor allem der Schrauben, von denen nur die Schraubenköpfe zu sehen sind, sind absolut gleich groß.

Damit ist es möglich, die Führungsschiene 9 an der Abdeckplatte 1 zu fixieren, ohne dass es zusätzlicher Bohrungen in der Abdeckplatte bedarf. Die Führungsschiene 9 kann somit an der Abdeckplatte 1 montiert werden. Sie kann auch ohne weiteres demontiert werden, ohne dass dies Spuren hinterlässt.

Die Führungsschiene kann nun auf jegliche Weise Trauerritualgegenstände tragen, die beispielsweise an Schiebern 9.1 und 9.2 fixiert oder von diesem getragen sind. Die Schieber 9.1 und 9.2 lassen sich leicht auf die Führungsschiene 9 aufschieben.

In den Figuren ist eine Ausführungsform dargestellt, bei weicher die Abdeckplatte 1 größer ist, als die Mauernische 2.1 in Draufsicht. Die Abdeckplatte 1 überragt somit die Außenkontur der Mauernische 2.1.

Dies könnte jedoch auch anders sein. Die Außenkontur der Abdeckplatte 1 könnte praktisch gleich der Außenkontur der Mauernische 2.1 sein, in Draufsicht gesehen, so dass die Abdeckplatte 1 in die Mauernische 2.1 eingelassen werden kann, beispielsweise soweit, dass die Außenfläche der Mauer 2 und die Außenfläche der Abdeckplatte 1 miteinander bündig sind. In diesem Falle könnte die Abdeckplatte an Konsolen fixiert sein, die ihrerseits an der Laibung der Mauernische 2.1 fixiert sind.

Figur 4 lässt noch genauer die Führungsscheine 9 erkennen. Diese hat im vorliegenden Fall einen rechteckigen Querschnitt und ist hochkant gestellt. Der Querschnitt könnte aber auch eine andere Gestalt haben, beispielsweise kreisrund.

Auf die Führungsschiene 9 sind zwei Schieber 9.1, 9.2 aufgeschoben. Der eine dieser Schieber trägt eine Blumenvase 10 und der andere eine Hülse 11 aus Milchglas zur Aufnahme einer Kerze.

Man erkennt zwei Bohrungen 12, 13 zum Hindurchführen von Fixierelemente 6, 7, so wie in den Figuren 1 bis 3 gezeigt.

### Bezugszeichen

- 1: Abdeckplatte
- 2: Mauer
- 2.1: Mauernische
- 3: Urne
- 4: Schraubenkopf
- 5: Schraubenkopf
- 6: Schraubenkopf
- 7: Schraubenkopf
- 8: Abstandselement
- 9: Führungsschiene
- 9.1: Schieber
- 9.2: Schieber
- 10: Blumenvase
- 11: Hülse zur Aufnahme einer Kerze
- 12: Bohrung in der Schiene
- 13: Bohrung in der Schiene

## Patentansprüche

1. Urnengrab mit einer Urnennische (2.1), mit einer Abdeckplatte (1) zum Abdecken der Urnennische (2.1); mit einer Anzahl von stiftförmigen Fixierelementen wie Schrauben zum Fixieren der Abdeckplatte (19 an einer Laibung der Urnennische (2.1), von denen zwei Fixierelemente auf einer Horizontallinie liegen, mit den Fixierelementen zugeordneten Bohrungen oder Dübeln in der Abdeckplatte (1) und an der Laibung der Urnennische (2.1); mit einem Element, das zwei Bohrungen (12, 13) aufweist, die denselben gegenseitigen Abstand wie die beiden Fixierelemente aufweisen, wobei das Element an der Frontseite der Abdeckplatte (1) dadurch fixiert ist, dass die Fixierelemente durch die Bohrungen (12, 13) des Elementes sowie durch die Bohrungen der Abdeckplatte (1) hindurch in die Bohrungen bzw. Dübel in der Laibung der Urnennische (2.1) eingeführt sind, und mit Trauerritualgegenständen wie Grablampen, Kerzenhaltern oder Vasen, die an das Element fixierbar sind; **dadurch gekennzeichnet, dass** das Element eine Führungsschiene ist, auf die die Trauerritualgegenstände aufschiebbar sind.

## Claims

1. An urn grave, comprising an urn niche (2.1),
a cover plate (1) for covering the urn niche (2.1);
a plurality of pin-shaped fixing elements such as screws for fixing the cover plate (1) to a reveal of the urn niche (2.1), of which two fixing elements are disposed on a horizontal line, further comprising boreholes or dowels in the cover plate (1) and the reveal of the urn niche (2.1), which boreholes or dowels are associated with the fixing elements;
an element having two boreholes (12, 13) which have the same mutual distance as the two fixing elements, wherein the element on the front side of the cover plate (1) is fixed in such a way that the fixing elements are introduced through the boreholes (12, 13) of the element and through the boreholes of the cover plate (1) into the boreholes or dowels in the reveal of the urn niche (2.1), and comprising
funerary ritual objects such as funerary lamps, candleholders or vases which can be fixed to the element;
**characterized in that** the element is a guide rail, onto which the funerary ritual objects can be pushed.

## Revendications

1. Tombe à urne avec une niche à urne (2.1)
avec une plaque de recouvrement (1) pour fermer la niche à urne (2.1) ; avec un certain nombre d'éléments de fixation en forme de broches, tels que des vis, pour fixer la plaque de recouvrement (19) sur le bord extérieur de la niche à urne (2.1), deux de ces éléments de fixation étant sur une ligne horizontale avec des perçages ou des chevilles, dans la plaque de recouvrement (1) et dans les bords de la niche à urne (2.1), correspondant aux éléments de fixation ;
avec un élément présentant deux perçages (12, 13) qui ont le même écartement que les deux éléments de fixation, étant donné que ledit élément est fixé sur la face avant de la plaque de recouvrement (1) de telle sorte que les éléments de fixation sont introduits, à travers les perçages (12, 13) dudit élément ainsi qu'à travers les perçages de la plaque de recouvrement (1), dans les perçages ou les chevilles pratiqués dans les bords de la niche à urne (2.1), permettant d'accrocher des objets de rituel funéraire tels que lanternes de sépulture, bougeoirs ou vases,
**caractérisé en ce que** ledit élément est un rail sur lequel peuvent être glissés les objets de rituel funéraire.
